# EUROPÄISCHE PATENTANMELDUNG

(11) **EP 1 768 074 A1**
(43) Veröffentlichungstag der Anmeldung: **28.03.2007**
(21) Anmeldenummer: 05108720.3
(22) Anmeldetag: 21.09.2005
(51) Int. Cl.: G08B 17/00, G08B 17/06, G08B 17/10

(54) **Frühzeitige Detektion von Bränden**

(71) Anmelder: Siemens Schweiz AG, 8047 Zürich (CH)
(72) Erfinder: Müller, Kurt, 8708, Männedorf (CH); Steiner, Peter, 8645, Jona (CH); Tenchio, Georges, 8123, Ebmatingen (CH); Honegger, Philipp, 8132 Egg (CH)
(74) Vertreter: Berg, Peter

(57) **Zusammenfassung**

Die Erfindung beschreibt ein Verfahren und einen Brandmelder zur Detektion eines Brandes und zum Erzeugen eines Brandalarms, bei welchem durch einen mindestens eine erste Sensoreinheit (RD, TD) enthaltenden Brandmelder (BM) mindestens eine Brandkenngrösse überwacht und bei Erreichen eines bestimmten Alarmwertes dieser mindestens einen Brandkenngrösse ein Alarm ausgelöst wird. Erfindungsgemäss überwacht eine weitere Sensoreinheit (AD) eine weitere Brandkenngrösse für die möglichst frühzeitige Branddetektion. Eine Auswerteinheit (AE) erzeugt bei Erreichen eines Alarmwertes der weiteren Brandkenngrösse einen Alarm.

## Beschreibung

Heutige Brandmelder weisen in den meisten Fällen einen optischen Sensor für die Detektion von durch Rauchpartikel oder Aerosole verursachtem Streulicht auf, so genannte Streulicht-Rauchmelder (siehe z.B. EP-A-0 821 330), oder für die Detektion der durch Rauchpartikel oder Aerosole bewirkten Abschwächung eines von einer Lichtquelle ausgesandten Lichtstrahls, so genannte Extinktionsmelder (siehe z.B. EP-A-1 017 034), oder einen Temperatursensor für die Detektion des durch einen Brand bewirkten Temperaturanstiegs, so genannte Wärmemelder. Weitere bekannte Sensoren für die Detektion von Bränden sind Gassensoren, vorzugsweise Sensoren für die Detektion von CO oder NOx. Es sind auch Brandmelder mit mehreren Sensoren, so genannte Mehrkriterienmelder, mit beispielsweise einem Streulichtsensor und einem Temperatursensor (siehe z.B. EP-A-0 654 770) und gegebenenfalls auch einem Brandgassensor (siehe z.B. EP-A-0 803 850) bekannt.
Allen diesen Sensoren ist gemeinsam, dass ein Brand erst zu einem relativ späten Zeitpunkt detektiert wird, wobei dieser Umstand in erster Linie darauf zurück zu führen ist, dass die Alarmmeldungen von Brandmeldern oft nach extern zur Feuerwehr gehen, wobei Fehl-Alarmierungen vermieden werden müssen. Nicht zuletzt deswegen, weil solche diese in der Regel mit nicht unbeträchtlichen Kosten verbunden sind.

Die Aufgabe der vorliegenden Erfindung ist darin zu sehen, eine möglichst einfache und effiziente Lösung für eine möglichst frühzeitige Detektion eines Brandes vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass zur Detektion eines Brandes und zum Erzeugen eines Brandalarms, bei welchem durch einen mindestens eine erste Sensoreinheit enthaltenden Brandmelder mindestens eine Brandkenngrösse überwacht und bei Erreichen eines bestimmten Alarmwertes dieser mindestens einen Brandkenngrösse ein Alarm ausgelöst wird, eine weitere Sensoreinheit zum Überwachen einer weiteren Brandkenngrösse für die möglichst frühzeitige Branddetektion verwendet wird. Bei erreichen eines Alarmwertes der weiteren Brandkenngrösse wird dann von einer Auswertelektronik ein Alarm erzeugt. Erfindungsgemäss wird dazu als weitere Sensoreinheit eine Temperatur-Sensoreinheit wie zum Beispiel eine Temperatur-Sensoreinheit (NTC) mit pulsförmig beheizbarem Widerstand und negativem Temperaturkoeffizienten verwendet. Generell kann als Temperatur-Sensoreinheit jegliche Sensoreinheit zum Messen der Strömungsgeschwindigkeit der den Brandmelder umgebenden Luft verwendet werden. Idealerweise handelt es sich dabei um ein NTC-Element, ein PTC-Element, ein PT100-Element, ein Mikro-NTC-Element (NTC-Element mit geringer Wärmekapazität) oder ein ähnliches Element. Die Temperatur-Sensoreinheit wird zur Messung der Strömungsgeschwindigkeit der den Brandmelder umströmenden Luft verwendet. Dazu wird die Abkühlung des Widerstandes zwischen aufeinander folgenden Heizimpulsen von einer Auswertelektronik ausgewertet. Ergibt die derartige Auswertung des zeitlichen Verlaufs der Temperatur des Widerstandes, dass ein Frühstadium eines Brandes vorliegt wird ein Alarmsignal erzeugt. Diese Auswertelektronik kann dabei eine Einheit des Brandmelders sein.

Ein großer Vorteil besteht darin, dass die Überwachung der Strömungsgeschwindigkeit eine sehr schnelle Detektion eines beginnenden Brandes ermöglicht. Der Rauch eines Brandes benötigt im Allgemeinen viel Zeit um vom Brandmelder, der meist an der Decke eines Raumes angebracht ist, detektiert zu werden. Die durch den Brand entstehende Luftströmung kann deutlich früher registriert werden.

Ein weiterer Vorteil besteht darin, dass in Abzugssystemen durch das erfindungsgemässe Verfahren mit dem Brandmelder selbst die Strömungsgeschwindigkeit der den Brandmelder umströmenden Luft gemessen werden und damit die ordnungsgemäße Funktion des Abzugssystems überprüft werden kann.

Noch ein weiterer Vorteil besteht darin, dass mit Hilfe des erfindungsgemässen Verfahren offene Brände, wie sie etwa durch die Testfeuer TF4, TF5, TF6 und TF8 simuliert werden, schneller bzw. in einem früheren Stadium detektiert werden können.

Außerdem ist es mit dem erfindungsgemässen Verfahren bzw. mit dem erfindungsgemässen Brandmelder möglich einen sogenannten Vor-Alarm bzw. einen stillen Alarm auszulösen. Anstelle eines Alarms, der im Allgemeinen zur Feuerwehr geleitet wird, lässt sich eine Unterscheidung machen zwischen einem internen Alarm, der bei sehr kleinem Feuer und bei Anwesenheit von Hauspersonal ausgelöst wird, und einem Extern-Alarm, der z. B. bei großer Rauchdichte ausgelöst wird und der wahrscheinlich zur Feuerwehr bzw. zu einer Feuerleitzentrale geleitet wird. Der interne Alarm ermöglicht das Löschen eines entstehenden Brandes durch das anwesende Hauspersonal. Gelingt das sofortige Löschen nicht und wächst das Feuer weiter an, so kommt es zu einem Extern-Alarm mit Einsatz der Feuerwehr. So kann auch die Anzahl der Fehlalarme deutlich reduziert werden.

Die Erfindung wird anhand eines in einer Figur dargestellten Ausführungsbeispiels näher erläutert. Dabei zeigen
- Figur 1: eine vereinfachte Architektur eines erfindungsgemässen Brandmelders,
- Figur 2: ein beispielhaftes Diagramm für eine gepulste Heizung eines NTCs und seines Temperaturverlaufs,

Figur 1 zeigt eine vereinfachte Architektur eines erfindungsgemässen Brandmelders BM. Darstellungsgemäss enthält ein Brandmelder BM eine Rauchsensoreinheit RD für die Detektion von Rauch (Brandkenngrösse) und die Messung der Aerosolkonzentration (Brandkenngrösse), eine erfindungsgemässe Temperatur-Sensoreinheit AD für die Messung der Luftströmung in der unmittelbaren Umgebung (weitere Brandkenngrösse) des Brandmelders BM und eine Temperatur-Sensoreinheit TD für die Messung der Temperatur am Ort des Brandmelders BM. Selbstverständlich ist es vorstellbar, dass der Brandmelder nur aus der erfindungsgemässen Temperatur-Sensoreinheit AD und einer der genannten Sensoreinheit, also Rauchsensoreinheit RD oder Temperatur-Sensoreinheit TD, gebildet wird. Die genannten Sensoren sind mit einer Auswertelektronik-Einheit bzw. Auswerteinheit AE verbunden, welche einen ersten Ausgang EA für einen Alarm bzw. externen Alarm und einen zweiten Ausgang IA für einen nachfolgend als stiller Alarm bezeichneten Voralarm bzw. internen Alarm aufweist. Die beiden Ausgänge IA und EA sind mit optischen und/oder akustischen Alarmanzeigen des Brandmelders BM und mit einer den Brandmelder BM mit einer Zentrale verbindenden Kommunikationsverbindung verbunden. Die genannte Kommunikations-Verbindung kann durch eine Leitung, insbesondere einen Bus, oder durch eine Funkverbindung gebildet sein. Brandmelder dieser Art sind bis auf den Strömungssensor AD und den zweiten Ausgang IA für den stillen Alarm bekannt. Es sei in diesem Zusammenhang auf die folgenden Patent-Publikationen verwiesen, auf welche hiermit ausdrücklich Bezug genommen wird: EP-A-0 821 330 (Streulicht-Rauchmelder), EP-A-1 017 034 (Extinktionsmelder), EP-A-1 298 617 (Wärmemelder), EP-A-0 654 770 (Mehrkriterienmelder Streulicht + Hitze), EP-A-0 803 850 (Mehr-Kriterienmelder Streulicht + Hitze + Brandgas).

Die Strömungsgeschwindigkeit der den Brandmelder BM umströmenden Luft wird nun zum Beispiel bei einer Temperatur-Sensoreinheit AD mit pulsförmig beheizbarem Widerstand und negativem Temperaturkoeffizienten derart gemessen, dass eine Auswertung der Abkühlung des Widerstandes zwischen aufeinander folgenden Heizimpulsen erfolgt. Eine andere erfindungsgemässe Methode könnte sein, dass die Abweichung der Temperatur von einer konstant beheizten Temperatur-Sensoreinheit bestimmt wird und anhand dieses Gradienten die Strömungsgeschwindigkeit der den Brandmelder BM umströmenden Luft bestimmt werden kann. Die Strömungsgeschwindigkeit wird in beiden Methodiken aus den Messwerten der Temperatur-Sensoreinheit AD in der Auswerteinheit AE bestimmt und anhand des Ergebnisses wird entweder ein stiller Alarm bzw. interner Alarm IE oder ein externer Alarm EA zum Beispiel an die Feuerwehr ausgegeben.

Figur 2 zeigt ein beispielhaftes Diagramm für eine gepulste Heizung eines NTCs gemäß dem in Figur 1 beschriebenen erfindungsgemässen Verfahren und den dazugehörigen berechneten Messkurven zur Bestimmung der Strömungsgeschwindigkeit v der den Brandmelder umgebenden Luft. Der obere Diagrammteil zeigt den konstanten Heizleistungspuls auf dem NTC mit einer Dauer von 1 Sekunde und der untere Diagrammteil zeigt die Spannungskurve V(t) über dem NTC, die über die NTC-Charakteristik mit seiner Temperatur verbunden ist. In der Heizphase steigt die Spannung V steil an und fällt danach je nach Luftgeschwindigkeit unterschiedlich schnell wieder ab. In diesem Beispiel wird ein konstanter Leistungspuls vorausgesetzt. Dieser wird erzeugt durch eine konstante Spannung, eine Strommessung und eine Pulslängenanpassung, die zum Beispiel durch eine Software erreicht wird, bis Pₖₒₙₛₜ erfüllt ist.

Die elektrische Leistung Pₑₗ wird dann wie folgt berechnet:
Pₑₗ=V²/R_{T}(T), mit R(t) = elektrische Widerstand des NTCs
Die vom Temperatur-Sensor an die Umgebung E abgegebene Leistung Pₜₕ ist dann Pₜₕ=(T-T_{E})/Rₜₕ
mit Rₜₕ dem thermischen Widerstand, welcher der King-Regel (King's Law) Rₜₕ=1/(a+b*vⁿ) mit n ca. 0.5 folgt.

Die in diesem Beispiel unter Verwendung von zwei verschiedenen NTCs gezeichneten Kurven werden anhand folgender Parameter erstellt:
Fall 1: Flache Kurvenschar:
   Tau = 10 s (Zeitkonstante des NTC1)
   cₜₕ(10s) = 32mJ/K (Wärmekapazität des NTC1)
   n = 0.5
   a₁₀ₛ = 3e-3
   b₁₀ₛ = 1.5e-3
Fall 2: Steile Kurvenschar
   Tau = 1 s (Zeitkonstante des NTC2)
   cₜₕ(1s) = 8mJ/K (Wärmekapazität des NTC2)
   n = 0.5
   a₁ₛ = 1e-3
   b₁ₛ = 0.5e-3

Die Scharparameter für die beiden Kurvenscharen wird die Luftgeschwindigkeit mit den Werten v = 0 m/s, v = 1,2 m/s und v = 3,6 m/s verwendet.

Als Messkriterium für die Bestimmung der Strömungsgeschwindigkeit v kann dann die Zeit bis zur Temperaturabnahme dT gegenüber dem Wert beim Stopp der Leistungszufuhr wie z. B. + 1 K gewählt werden. Unter Umständen könnte auch die Höhe des Kurvenmaximums zur Bestimmung der Strömungsgeschwindigkeit v hinzugezogen werden.

Bei einem Brand, speziell bei einem offenen Feuer, steigt die Lufttemperatur sehr schnell an. Die Messkurven können sich von den in diesem Beispiel berechneten Messkurven insofern unterscheiden, dass zum Beispiel das Abklingen der Temperatur gering ist. Dazu misst der unbeheizte NTC die Temperatur der umgebenden Luft in kürzeren Zeitintervallen als seine Heizung erfolgt. Mit Kenntnis des genauen Temperaturanstiegs der Luft kann ihr Einfluss auf die Abkühlung des NTCs durch die Luftströmung kompensiert werden.

## Patentansprüche

1. Verfahren zur Detektion eines Brandes und zum Erzeugen eines Brandalarms, bei welchem durch einen mindestens eine erste Sensoreinheit (RD, TD) enthaltenden Brandmelder (BM) mindestens eine Brandkenngrösse überwacht und bei Erreichen eines bestimmten Alarmwertes dieser mindestens einen Brandkenngrösse ein Alarm ausgelöst wird,
**dadurch gekennzeichnet,**
**dass** eine weitere Sensoreinheit (AD) eine weitere Brandkenngrösse für die möglichst frühzeitige Branddetektion überwacht und
**dass** bei Erreichen eines Alarmwertes der weiteren Brandkenngrösse ein Alarm von einer Auswerteinheit (AE) erzeugt wird.

2. Verfahren nach Anspruch 1,
**dadurch gekennzeichnet,**
**dass** die weitere Sensoreinheit (AD) zusätzlich zur mindestens einen ersten Sensoreinheit (RD, TD) verwendet wird.

3. Verfahren nach einem der vorangegangenen Ansprüche,
**dadurch gekennzeichnet,**
**dass** durch die weitere Sensoreinheit (AD) eine Überwachung der Strömungsgeschwindigkeit der den Brandmelder (BM) umströmenden Luft erfolgt.

4. Verfahren nach einem der vorangegangenen Ansprüche,
**dadurch gekennzeichnet,**
**dass** durch die weitere Sensoreinheit (AD) eine Überwachung des zeitlichen Verlaufs der Luftgeschwindigkeit erfolgt.

5. Verfahren nach den Ansprüchen 3 und 4,
**dadurch gekennzeichnet,**
**dass** für die Überwachung der Strömungsgeschwindigkeit als weitere Sensoreinheit (AD) eine Temperatur-Sensoreinheit (AD) verwendet wird.

6. Verfahren nach den Ansprüchen 3 bis 5,
**dadurch gekennzeichnet,**
**dass** die Temperatur-Sensoreinheit (AD) mit pulsförmig beheizbarem Widerstand und negativem Temperaturkoeffizienten zur Überwachung der Strömungsgeschwindigkeit verwendet wird, indem eine Auswertung der Abkühlung des Widerstands zwischen aufeinander folgenden Heizimpulsen erfolgt.

7. Verfahren nach den Ansprüchen 3 bis 5,
**dadurch gekennzeichnet,**
**dass** die Temperatur-Sensoreinheit (AD) anhand der Messung der Abweichung von einer konstanten Temperatur zur Bestimmung der Strömungsgeschwindigkeit verwendet wird.

8. Verfahren nach einem der vorangegangenen Ansprüche,
**dadurch gekennzeichnet,**
**dass** als die mindestens eine erste Sensoreinheit eine Streulicht- oder Extinktionssensoreinheit (RD) und/oder eine Temperatur-Sensoreinheit (TD) verwendet werden.

9. Verfahren nach einem der vorangegangenen Ansprüche,
**dadurch gekennzeichnet,**
**dass** als Auswerteinheit (AE) eine Einheit im Brandmelder (BM) verwendet wird.

10. Verfahren nach einem der vorangegangenen Ansprüche,
**dadurch gekennzeichnet,**
**dass** abhängig von den gemessenen Brandkenngrössen ein interner (IA) und/oder ein externer Alarm (EA) ausgelöst werden.

11. Brandmelder (BM) zur Detektion eines Brandes und zum Erzeugen eines Brandalarms mit mindestens einer ersten mindestens eine Brandkenngrösse überwachende Sensoreinheit (RD, TD) und mit einer Auswerteinheit (AE), welcher die Signale des mindestens einen ersten Sensoreinheit (RD, TD) zugeführt sind zum Auslösen eines Alarms bei Erreichen eines bestimmten Alarmwertes dieser mindestens einen Brandkenngrösse,
- mit einer weiteren Sensoreinheit (AD) zur Überwachung einer weiteren Brandkenngrösse für die möglichst frühzeitige Branddetektion,
- mit der Auswerteinheit (AE) zum Erzeugen eines Alarms bei Erreichen eines Alarmwertes der weiteren Brandkenngrösse.

12. Brandmelder nach Anspruch 11,
**dadurch gekennzeichnet,**
**dass** die weitere Sensoreinheit (AD) zum Messen der Strömungsgeschwindigkeit der den Brandmelder (BM) umströmenden Luft vorgesehen ist.

13. Brandmelder nach den Ansprüchen 11 und 12,
**dadurch gekennzeichnet,**
**dass** als weitere Sensoreinheit (AD) eine Temperatur-Sensoreinheit vorgesehen ist.
